# FASCICULE DE BREVET EUROPEEN

(11) **EP 0 526 619 B1**
(45) Date de publication et mention de la délivrance du brevet: **30.08.1995**
(21) Numéro de dépôt: 92906888.0
(22) Date de dépôt: 25.02.1992
(51) Int. Cl.: E21B 44/00, E21B 47/00

(54) **METHODE DE SURVEILLANCE AUTOMATIQUE DE L'ETAT VIBRATOIRE D'UNE GARNITURE DE FORAGE**
VERFAHREN ZUM AUTOMATISCHEN ÜBERWACHEN DER VIBRATIONEN EINES BOHRGESTÄNGES
METHOD FOR AUTOMATICALLY MONITORING THE VIBRATIONAL CONDITION OF A DRILL STRING

(30) Priorité: 25.02.1991 FR 9102201
(43) Date de publication de la demande: 10.02.1993
(73) Titulaire: ELF AQUITAINE PRODUCTION, 92400 Courbevoie (FR)
(72) Inventeur: HENNEUSE, Henry, F-64140 Billère (FR)
(74) Mandataire: Timoney, Ian Charles Craig
(86) Numéro de dépôt international: FR9200169
(87) Numéro de publication internationale: WO9214908

(56) Documents cités:
- EP-A- 0 336 477
- EP-A- 0 409 304
- WO-A-90/12195
- GB-A- 2 216 661
- US-A- 4 150 568
- US-A- 4 903 245
- US-E- 28 436

## Description

La présente invention se rapporte à une méthode de surveillance automatique de l'état vibratoire d'une garniture de forage.

La recherche en milieu pétrolier a conduit à doter en leur sommet les garnitures de forage de nombreux capteurs tels que des accéléromètres et/ou des jauges de contrainte, permettant d'accéder à des grandeurs telles que les accélérations de torsion, axiales ou transverses, la force axiale, le couple et les moments de fléchissement.

Toutefois, l'information vibratoire émanant de ces capteurs recèle une complexité évidente pour un non-spécialiste désirant l'exploiter. En effet, les analyseurs de spectres traditionnels ne produisent en général que des courbes dont l'analyse n'est pas immédiate. Or, le maître-foreur doit connaître de manière instantanée le comportement vibratoire de sa garniture, et notamment une éventuelle instabilité dudit comportement afin de pouvoir régler au plus vite et au mieux les différents paramètres du forage, à savoir le poids sur l'outil, la vitesse de rotation ainsi que le débit de boue.

Ces instabilités se produisent du fait que la garniture constitue un ensemble mécanique possédant ses modes propres qui est susceptible de répondre aux diverses sollicitations mécaniques intervenant lors du forage, tels que le travail de l'outil sur la roche et les interactions entre le puits et ladite garniture, ceci étant vrai aussi bien axialement que latéralement ou en torsion.

De telles instabilités sont à proscrire car elles sont à l'origine d'une contrainte supplémentaire apportée au matériau risquant d'entraîner une rupture de la garniture ; de plus, elles consomment une part d'énergie qu'il serait préférable de transmettre directement à l'outil, ce dernier la transformant alors en énergie de destruction de la roche, ce qui contribue à un avancement du forage plus efficace.

Le document WO 90/12195 décrit un dispositif destiné à présenter, de manière auditive ou visuelle, à un utilisateur, les phénomènes mécaniques d'un forage. Le dispositif comporte un capteur accélérométrique en haut de la garniture de forage qui émet un signal, qui, après un traitement par filtres, et converti en un signal auditif ou visuel.

Dans les brevets US 4,150,568 est décrite une méthode d'analyse, en fond de puits, des vibrations générées dans la garniture lors du forage. Le signal représentant les vibrations est filtré par étape lors d'une suite d'opérations. La grandeur et la fréquence des vibrations dans chaque bande passante sont représentées par deux signaux en courant continu.

Une méthode de détection de l'usure d'un outil de forage afin d'éviter que l'outil se casse en fond de puits est décrite dans le document US-Re-28,436. La méthode est fondée sur la détection d'oscillations caractéristiques de la garniture de forage, oscillations ayant une amplitude et une fréquence prédéterminées. Si de telles oscillations sont détectées, une alarme prévient un opérateur.

Le document US 4 903 245 décrit une méthode de détection des vibrations qui peuvent être nuisibles pour la garniture de forage, ou qui peuvent entraîner la rupture de celle-ci.

La présente invention a donc pour objet une méthode de surveillance automatique de l'état vibratoire d'une garniture de forage qui permet d'exploiter les mesures fournies par un ensemble de capteurs situés au sommet d'une garniture de forage, notamment en avertissant un utilisateur de manière simple d'éventuelles instabilités au niveau de ces mesures.

Pour ce faire, l'invention propose une méthode de surveillance automatique de l'état vibratoire d'une garniture de forage (16) pourvue de capteurs (14), ladite méthode comportant les étapes suivantes :
- obtention d'un spectre de référence (32) pour chacun des capteurs (14),
- obtention d'un spectre pour chacun des capteurs (14) en situation réelle,
- comparaison des deux spectres afin de détecter d'éventuelles instabilités au niveau des grandeurs mesurées par les capteurs,
- signalisation desdites instabilités au moyen de dispositifs auditifs (34) et/ou visuels (36), caractérisée en ce que le traitement des spectres s'effectue sur une gamme de fréquences s'étendant au moins de 0,1 Hz à 400 Hz, et en ce que on signale les résultats obtenus à un utilisateur afin de pouvoir contrôler le forage, de manière que :
- si le rapport entre le spectre réel et le spectre de référence n'excède pas une valeur de sécurité, on signale à l'utilisateur que les paramètres de forage peuvent être maintenus,
- si le rapport entre spectre réel et spectre de référence est compris entre la valeur de sécurité et la valeur d'alerte, on signale cet état à l'utilisateur afin de lui permettre de modifier le cas échéant les paramètres de forage
- si le rapport entre spectre réel et spectre de référence excède une valeur d'alerte, on signale cet état à l'utilisateur afin qu'il puisse agir activement et modifier les paramètres de forage.

D'autres caractéristiques et avantages de la présente invention apparaîtront plus clairement à la lecture de la description ci-après faite en référence aux dessins annexés sur lesquels :
- la figure 1 est un dessin schématique de l'ensemble du système de surveillance ;
- la figure 2 est un logigramme décrivant certaines étapes de la signalisation à l'utilisateur ; et
- les figures 3a, 3b et 3c sont des courbes explicatives de la présente invention.

Comme représenté sur la figure 1, le système de surveillance comprend une batterie de filtres programmables 8 ainsi que des convertisseurs à moyenne quadratique, plus communément appelés "root mean square" RMS 10 ou des filtres anti-repliement 12 permettant de traiter les signaux provenant de capteurs 14 disposés sur la garniture de forage 16 ; les données provenant des convertisseurs 10 sont regroupées au niveau d'un multiplexeur 18 puis transmises à un convertisseur analogique - numérique 20 et enfin à un ou plusieurs processeurs 22. Le ou les microprocesseurs 22 sont éventuellement assistés par un ou plusieurs processeurs de signal 24 et sont couplés à une interface 26 ; l'utilisateur peut transmettre des informations au(x) processeur(s) 22 au moyen d'un clavier 28 et d'un lien de communication 30. On peut rentrer au niveau de l'interface 26 certaines informations concernant les spectres de référence 32 relatifs à chaque capteur, ladite interface 26 étant reliée à des moyens de signalisation auditifs 34 et/ou visuels 36.

Afin de détecter d'éventuelles instabilités au niveau des grandeurs mesurées par les capteurs, il convient de procéder aux étapes suivantes :
- Obtention d'un spectre de référence pour chacun des capteurs :
   Pour ce faire, deux méthodes sont possibles. Le maître-foreur détermine dans le premier cas un état qu'il juge adéquat à un forage efficace, assisté éventuellement en cela par un spécialiste des vibrations dans le domaine du forage. A cet état correspondent différentes mesures vibratoires fournies par les capteurs, ces mesures étant traitées de la façon décrite ci-après de manière à obtenir des spectres de référence relatifs à chacun des capteurs. Le traitement des mesures vibratoires peut être effectué soit de manière grossière, c'est-à-dire qu'elles sont échantillonnées à une fréquence faible, par exemple 0,1 Hz, et que seule est retenue leur valeur efficace, soit de manière plus fine, à savoir qu'elles sont échantillonnées à une fréquence supérieure à 400 Hz après un filtrage anti-repliement soigné.

Dans le second cas, un logiciel de simulation auquel on fournit des renseignements mécaniques sur la garniture de forage produit les spectres relatifs à chacun des capteurs, le logiciel de simulation pouvant le cas échéant être intégré au système lui-même. L'information ainsi produite est introduite au niveau du ou des processeurs au moyen d'une interface de communication, ledit processeur n'oeuvrant plus ensuite que par comparaison avec ces éléments de référence.
- Obtention d'un spectre en situation réelle :
   A cette fin, les mesures vibratoires fournies par les capteurs sont traitées de la même manière que pour l'obtention du spectre de référence, ladite manière étant décrite ci-dessus ; dans l'exemple illustré, les grandeurs mesurées par les capteurs sont respectivement la composante dynamique de la force au crochet (FCD), l'accélération longitudinale (AL), la composante dynamique du couple (CD), l'accélération de torsion (AT) et l'accélération de flexion (AF). L'information est alors transmise au processeur après une conversion analogique - numérique des mesures.
- Comparaison des données et signalisation d'éventuelles instabilités :
   Cette comparaison peut se faire soit au niveau des valeurs efficaces uniquement, soit au niveau du spectre tout entier.

En ce qui concerne les valeurs efficaces, le processeur compare ladite valeur à celle de référence déterminée précédemment, cette comparaison s'effectuant sous la forme du rapport des deux valeurs, ce qui permet de s'affranchir d'un étalonnage des capteurs toujours délicat.

Comme représenté sur la figure 2, si aucune valeur efficace n'excède 10 fois son niveau de référence, la situation est considérée comme stable, et aucun avertissement n'est adressé au maître-foreur.

Si le niveau de l'une d'entre elles au moins est compris entre 10 et 100 fois son niveau de référence, le maître-foreur est alerté et peut, s'il le juge nécessaire, faire varier les paramètres du forage.

Si le niveau de l'une d'entre elles au moins excède 100 fois son niveau de référence, le maître-foreur est alerté de l'existence d'une situation très instable et se doit d'y remédier au plus vite.

Le traitement au niveau des spectres est du même type. En effet, les spectres élaborés sur chaque mesure par le processeur sont comparés raies à raies avec ceux de référence. De même que pour les valeurs efficaces, les critères correspondant à des rapports respectivement 10 et 100 fois plus grands que la référence sont retenus dans l'exemple illustré. Toutefois, dans un cas comme dans l'autre, les valeurs 10 et 100 sont arbitraires et sont susceptibles d'être modifiées.

Comme représenté sur la figure 2, la présente invention permet, de manière simple, de signaler au maître-foreur le niveau d'instabilité des différentes grandeurs mesurées par les capteurs. Dans l'exemple illustré, on utilise un ensemble de voyants, analogue aux feux classiques destinés à régler la circulation routière, ainsi que différents signaux auditifs.

Dans l'exemple illustré, un voyant vert indique au maître-foreur l'existence d'une situation stable, un voyant orange complété par un signal sonore discontinu débrayable l'avertit d'une instabilité relative et un voyant rouge complété par un signal sonore continu l'alerte d'une forte instabilité.

Les figures 3a, 3b et 3c sont des courbes explicatives de la présente invention. Les courbes 3a et 3b sont des spectres obtenus pour un même capteur, l'un 3A étant un spectre de référence et l'autre 3B étant un spectre instantané correspondant à une situation réelle, lesdits spectres s'étendant sur une gamme de fréquences de 0,5 à 50 Hz. La courbe 3C représente le rapport du spectre instantané sur le spectre réel sur le domaine de fréquences précédant. A partir des différentes valeurs de ce rapport, l'appareil est en mesure de signaler à l'utilisateur s'il est nécessaire d'apporter, le cas échéant, une modification aux différents paramètres de forage.

Il est à noter que ce système de surveillance peut être complété par de nombreux algorithmes lui permettant d'élargir sensiblement ses possibilités. Ainsi, il peut détecter une éventuelle disparition des vibrations, correspondant respectivement à des rapports 1/10 entre le spectre réel et le spectre de référence pour une disparition relative et 1/100 pour une disparition notable. La disparition des vibrations se révèle aussi préoccupante que l'accroissement des amplitudes, car elle traduit entre autres l'effondrement du puits au-dessus de l'outil.

De plus, le système objet de la présente invention permet le traitement de données émises depuis le fond par un outil approprié et transmises à la surface par une quelconque méthode de mesure en cours de forage.

Ainsi, à partir des différents signaux auditifs et/ou visuels qui lui parviennent, le maître-foreur peut, le cas échéant, apporter les modifications qui lui semblent nécessaires au niveau des différents paramètres de forage, tels que le poids sur l'outil, la vitesse de rotation et le débit de boue.

## Revendications

1. Méthode de surveillance automatique de l'état vibratoire d'une garniture de forage (16) pourvue de capteurs (14), ladite méthode comportant les étapes suivantes :
- obtention d'un spectre de référence (32) pour chacun des capteurs (14),
- obtention d'un spectre pour chacun des capteurs (14)en situation réelle,
- comparaison des deux spectres afin de détecter d'éventuelles instabilités au niveau des grandeurs mesurées par les capteurs,
- signalisation desdites instabilités au moyen de dispositifs auditifs (34) et/ou visuels (36), caractérisée en ce que le traitement des spectres s'effectue sur une gamme de fréquences s'étendant au moins de 0,1 Hz à 400 Hz, et en ce que on signale les résultats obtenus à un utilisateur afin de pouvoir contrôler le forage, de manière que :
- si le rapport entre le spectre réel et le spectre de référence n'excède pas une valeur de sécurité, on signale à l'utilisateur que les paramètres de forage peuvent être maintenus,
- si le rapport entre spectre réel et spectre de référence est compris entre la valeur de sécurité et la valeur d'alerte, on signale cet état à l'utilisateur afin de lui permettre de modifier le cas échéant les paramètres de forage
- si le rapport entre spectre réel et spectre de référence excède une valeur d'alerte, on signale cet état à l'utilisateur afin qu'il puisse agir activement et modifier les paramètres de forage.

2. Méthode selon la revendication 1, caractérisée en ce que les signaux fournis par les capteurs (14) passent successivement par des filtres programmables (8), des convertisseurs RMS (10) ou des filtres anti-repliement (12), un multiplexeur, un convertisseur analogique - numérique (20) et un ou plusieurs processeurs (22).

3. Méthode selon l'une des revendications 1, 2, caractérisée en ce que la comparaison s'effectue soit au niveau des valeurs efficaces uniquement, soit au niveau du spectre tout entier.

## Claims

1. Method for the automatic monitoring of the state of vibration of a drilling fitting (16) provided with sensors (14), the said method comprising the following stages:
- obtaining a reference spectrum (32) for each of the sensors (14);
- obtaining a spectrum for each of the sensors (14) in an actual situation;
- comparison of the two spectra in order to detect any instabilities in the quantities measured by the sensors;
- indication of the instabilities by means of audio (34) and/or visual (36) devices, characterised in that the processing of the spectra is effected over a range of frequencies extending at least from 0.1 Hz to 400 Hz, and in that the results obtained are indicated to a user in order to be able to control the drilling, in such a manner that:
- if the ratio between the actual spectrum and the reference spectrum does not exceed a safety value, the user is informed that the drilling parameters can be maintained;
- if the ratio between the actual spectrum and the reference spectrum is between the safety value and the alarm value, the user is informed of that state in order to enable him to modify, where appropriate, the drilling parameters;
- if the ratio between the actual spectrum and the reference spectrum exceeds an alarm value, the user is informed of that state so that he is able to respond actively and modify the drilling parameters.

2. Method according to Claim 1, characterised in that the signals supplied by the sensors (14) pass in succession via programmable filters (8), RMS converters (10) or anti-aliasing filters (12), a multiplexer, an analogue-digital converter (20) and one or more processors (22).

3. Method according to either Claim 1 or Claim 2, characterised in that the comparison is effected either in respect of the virtual values only or in respect of the entire spectrum.

## Patentansprüche

1. Verfahren zum automatischen Überwachen des Vibrationszustands eines Bohrgestänges (16) mit Erfassungseinrichtungen (14), wobei das Verfahren die folgenden Schritte aufweist:
- Aufnehmen eines Referenzspektrums (32) für jede Erfassungseinrichtung (14),
- Aufnehmen eines Spektrums für jede Erfassungseinrichtung (14) in der aktuellen Situation;
- Vergleichen der beiden Spektren zum Erfassen eventueller Instabilitäten auf der Ebene der von den Erfassungseinrichtungen gemessenen Größen,
- Anzeigen der Instabilitäten mittels akustischer Einrichtungen (34) und/oder visueller Einrichtungen (36),
dadurch gekennzeichnet, daß
die Verarbeitung der Spektren in einem Frequenzbereich von mindestens 0,1 Hz bis 400 Hz vorgenommen wird und dadurch, daß die erhaltenen Ergebnisse einem Anwender angezeigt werden, damit dieser die Bohrung in einer der folgenden Weisen steuern kann:
- Wenn das Verhältnis zwischen dem aktuellen Spektrum und dem Referenzspektrum einen Sicherheitswert nicht übersteigt, wird an den Benutzer signalisiert, daß die Bohrparameter beibehalten werden können,
- wenn das Verhältnis zwischen dem Echtzeitspektrum und dem Referenzspektrum zwischen dem Sicherheitswert und dem Alarmwert liegt, wird dieser Zustand dem Benutzer signalisiert, damit dieser gegebenenfalls die Bohrparameter verändern kann,
- wenn das Verhältnis zwischen dem Echtzeitspektrum und dem Referenzspektrum einen Alarmwert übersteigt, wird dieser Zustand dem Benutzer angezeigt, damit dieser aktiv werden und die Bohrparameter verändern kann.

2. Verfahren nach Anspruch 1, dadurch gekennzeichnet, daß die durch die Erfassungseinrichtungen (14) gelieferten Daten nacheinander durch programmierbare Filter (8), RMS-Wandler (10) oder Anti-Aliasing-Filter (12), einen Multiplexer, einen analogen numerischen Wandler (20) und einen oder mehrere Prozessoren (22) geleitet werden.

3. Verfahren nach einem der Ansprüche 1, 2, dadurch gekennzeichnet, daß der Vergleich entweder ausschließlich auf der Ebene der Effektivwerte oder auf der Ebene des gesamten Spektrums durchgeführt wird.
